# EUROPÄISCHE PATENTSCHRIFT

(11) **EP 0 215 385 B1**
(45) Veröffentlichungstag und Bekanntmachung des Hinweises auf die Patenterteilung: **11.04.1990**
(21) Anmeldenummer: 86112241.4
(22) Anmeldetag: 04.09.1986
(51) Int. Cl.: B21D 39/03

(54) **Verfahren und Vorrichtung zum Verbinden von Platten durch Stanznocken**
Method and device for joining plates by means of punch-fasteners
Procédé et dispositif pour assembler des plaques par des ergots poinçonnés

(30) Priorität: 14.09.1985 DE 3532899
(43) Veröffentlichungstag der Anmeldung: 25.03.1987
(73) Patentinhaber: RAPP, Eugen, D-7981 Berg (DE)
(72) Erfinder: RAPP, Eugen, D-7981 Berg (DE)
(74) Vertreter: Schuster, Gregor, Dipl.-Ing.

(56) Entgegenhaltungen:
- DE-A- 3 210 208
- DE-A- 3 210 956
- GB-A- 483 663
- US-A- 3 919 955
- US-A- 3 934 327
- US-A- 4 208 776

## Beschreibung

Die Erfindung geht aus von einem Verfahren und einer Vorrichtung zum Verbinden aufeinanderliegender dünner Platten durch Stanznocken.

Das Verbinden von Blechen durch Stanznocken ist schon lange bekannt (DE-C 8 73 237). Das Hauptproblem dieser Verbindungstechnik besteht in der präzisen Materialverarbeitung mit entsprechender Wiederholbarkeit der Verbindungsqualität. Diese Technik ist besonders deshalb kompliziert, weil hier ein Tiefzieh- und Stanzvorgang kombiniert wird mit einer anschließenden Stauch- oder Quetschbearbeitung, wobei zwar die Werkzeugrelativbewegung zwischen Stempel und Matritze achsgleich erfolgt, die Materialbewegung jedoch zuerst in Richtung dieser Achse, später aber bei der Quetschbearbeitung radial dazu erfolgt. Besonders schwierig ist es, diese Radialbewegung in ihrer Wiederholbarkeit zu beherrschen.

Bei einem bekannten Verfahren bzw. einer bekannten Vorrichtung der gattungsgemäßen Art (DE-A 23 38 460) wird die Matritze nach dem Stanz- und Drückvorgang soweit gegenüber der Gegendruckfläche, die hier an einem Abflachstempel vorgesehen ist, zurückgenommen, daß nur noch eines der beiden Plattenstücke innerhalb der Matritze ist, so daß beim Quetschvorgang nur das andere Plattenstück verbreitert werden kann. Hierbei werden nachteiliserweise die für die Bearbeitung eingespannten Platten beim Rückverfahren der Matritze wieder gelöst wodurch die Gefahr besteht, daß die Platten nicht formschlüssig miteinander verbunden werden. Ein weiterer wesentlicher Nachteil besteht darin, daß die Vorrichtung verhältnismäßig kompliziert aufgebaut sein muß, um diesen Rückfahrvorgang der Matritze durchzuführen bei gleichzeitigem Stehenbleiben des Abflachstempels. Nicht zuletzt muß dann in einem weiteren Arbeitsgang das Werkstück aus der Matritze ausgeworfen werden.

### Vorteile der Erfindung

Das erfindungsgemäße Verfahren mit den Merkmalen des Anspruchs 1 bzw. die erfindungsgemäße Vorrichtung mit den Merkmalen des Anspruchs 3 haben demgegenüber den Vorteil, daß in nur einem und dadurch gut kontrollierbaren Arbeitshub des Stanz- und Drückstempels die gesamte Verbindung herstellbar ist, mit Stanzen, Drücken und Quetschen, wobei nur das Plattenstück gequetscht wird, das für die Verhakung erforderlich ist. Da der für den Stanzvorgang erforderliche Gegendruck geringer ist als für den Quetschvorgang, läßt sich mit sehr einfachen statischen Mitteln die Nachgiebigkeit der Gegendruckfläche steuern, so daß erst wenn der erforderliche Schervorgang beim Stanzen beendet ist, die Gegendruckfläche nachgibt, um dann für den Quetschvorgang in einer entsprechend verschobenen Lage zu verharren. Vorteilhafterweise dienen diese elastischen Mittel gleichzeitig als Auswurfmittel des Werkstückes aus der Matritze. Als elastische Mittel können mechanische oder hydraulische Federn dienen.

Die Kraft des elastischen Elements kann auch über eine Hydrauliksäule übertragen werden, so daß ene mit hydraulischen Mitteln arbeitende Presse einsetzbar ist, mit vor allem räumlichen Vorteilen.

Die zu verbindenden Platten können Bleche sein, sie können aber auch zum Teil aus Kunststoff bestehen.

Weitere Vorteile und vorteilhafte Ausgestaltungen der Erfindunge sind der nachfolgenden Beschreibung, der Zeichnung und den Ansprüchen entnehmbar.

### Zeichnungen

Ein Ausführungsbeispiel des Gegenstandes der Erfindung ist in den Zeichnungen dargestellt und wird im folgenden näher beschrieben. Es zeigen:
Fig. 1 einen Schnitt durch ein Ausführungsbeispiel des erfindungsgemäßen Werkzeugs;
Fig. 2 eine Ansicht des Gesenkes nach Linie 11-11 in Fig. 1;
Fig. 3 einen Schnitt durch das Werkszeug nach Linie 111-111 in Fig. 1;
Fig. 4 eine Werkzeugstellung nach Beendigung des Stanzvorgangs;
Fig. 5 eine Werkzeugstellung nach Beendigung des Quetschvorgangs und
Fig. 6 einen Schnitt nach Linie VI-VI in Fig. 5 durch einen Teil des Werkzeugs und entsprechend der Schnittlage von Fig. 1.

### Beschreibung des Ausführungsbeispiels

In den Fig. 1-6 ist nur das eigentliche Herstellungswerkzeug in verschiedenen Schnitten und Arbeitsstellung dargestellt. Zu diesem Herstellungswerkzeug gehört die Preßvorrichtung, die natürlich zur Durchführung des erfinderischen Verfahrens geeignet sein muß, aber in unterschliedlichster Weise gestaltet sein kann.

Zwischen einem durch die Pressenvorrichtung hin und her bewegbaren Stanz- und Drückstempel 1 und einem ortsfesten Gesenk 2 sind zwei miteinander zu verbindende Platten 4 und 5 - beispielsweise Bleche - angeordnet, Natürlich kann es sich bei diesen Werkstücken 4 und 5 auch um irgendwelche Bänder oder Winkel handeln, die mit einer Platte zu verbinden sind.

Der entsprechend dem Doppelpfeil I hin und her bewegbare Stanz- und Drückstempel weist eine prismatische Stirnfläche auf mit zwei zur Arbeitsrichtung I schrägen Stirnflächen 6 und einer senkrecht zur Arbeitsrichtung verlaufenden Stirnfläche 7. Zwischen diesen Stirnflächen 6 und 7 und den Flachseiten 8 des Stempels 1 sind Schneidkanten 9 gebildet (Fig. 3).

Das Gesenk 2 weist eine zentrale Bohrung 10 auf, in der ein Quetschstempel 11 axial verschiebbar angeordnet ist. Dieser Quetschstempel 11 weist an seinen oberen Ende ein Schneidgesenk 12 auf, deren Schneidkanten 13 mit den Schneidkannten 9 des Stanz- und Drückstempels 1 zusammenwirken und die durch Kanten gebildet werden zwischen der oberen Stirnseite 14 des Quetschstempels 11 und einer Quernut 15, deren Grundfläche 16 als Gegendruckfläche beim Quetschvorgang dient.

Der Quetschstempel 11 weist einen in einem erweiterten Abschnitt 17 der zentralen Bohrung 10 geführten Bund 18 auf, an dem ein hier nur symbolisch angedeutetes elastisches Element 19 angreift und der gegen Verdrehen in den Bohrungen 10 und 17 durch nicht dargestellte Mittel gesichert ist. Hierdurch wird die Drehlage des Quetschstempels 11 innerhalb des Gesenkes 2 gesichert. Das elastische Element 19 stützt sich auf der dem Bund 18 abgewandten Seite an einem Boden 20 ab, der gleichzeitig als Hubbegrenzung und damit Anschlag des Quetschstempels 11 dient, indem ein Zapfen 21 des Quetschstempels 11 nach Zurücklegung eines bestimmten Hubes entgegen der Kraft des elastischen Elements 19 auf diesen Boden 20 stößt.

Nach Zurücklegung dieses Hubes ist die Grundfläche 16 der Quernut 15 des Quetschstempels 11 gerade bündig mit der Grundfläche 22 einer Matritze 23, die im Gesenk 2 entsprechend den Stirnflächen 6 und 7 des Stanz- und Drückstempels 1 ausgebildet vorgesehen ist. Die zwischen der Auflagefläche 24 des Gesenkes 2 und den Längswänden 25 dieser Matritze 23 gebildete Schneidkante 26 wirkt mit den ihr zugeordneten Schneidkanten 9 des Stanz- und Drückstempels 1 zusammen. Die Breite der Matritze 23 entspricht der Breite der Quernut 15.

Die Technik des Verbindens von dünnen Platten arbeitet anhand dieses dargestellten Beispiels wie folgt:
Nach Legen der Platten 4 und 5 auf die Auflagefläche 24 (Fig. 1 und 3), wird der Stanz- und Drückstempel 1 für den Stanzvorgang in Richtung Gesenk 2 verschoben, wobei die entsprechenden Plattenteil 27 und 28, die zur Herstellung der Verbindung an ihren Längsumrißlinien ausgestanzt und dann gedrückt werden sollen, durch die Schneidkanten 9 des Stanz- und Drückstempels 1 in Zusammenwirkung mit den Schneidkanten 13 und 26 des Gesenks geschert und in die Quernut 15 bzw. die Matritze 23 gedrückt werden.

Der Plattenteil 28 ist danach seitlich durch die Begrenzungswände der Nut 15 und deren Grundfläche 16 sowie durch die Matritze 23 eingefaßt. Der Plattenteil 27 hingegen, der aus der Platte 4 herausgeschnitten bzw. gedrückt wurde, ist nach diesem ersten Arbeitsgang in der Öffnung 29 der unteren Platte 5 verblieben, die durch das Herausstanzen bzw, Drücken des unteren Plattenteils 28 entstanden ist (Fig. 4).

Für den nun folgenden Quetscharbeitsgang fährt der Stanz- und Drückstempel 1 ohne Unterbrechung weiter in seiner Arbeitsrichtung, wobei der Quetschtempel 11 entgegen dem elastischen Element 19 nachgibt, bevor der bearbeitete Werkstoff der Platte 4 zu fließen beginnt. Erst wenn der Zapfen 21 an dem Boden 20 anliegt und dadurch ein "unendlicher" Widerstand entsteht, beginnt der obere Plattenteil 27 sich auszudehnen, wobei dessen Material in die Räume fließt, die oberhalb der oberen Stirnseite 14 des Quetschtempels 11 durch dessen Verschieben entstanden sind. Der Querschnitt dieser gewonnenen Räume entspricht den Fig. 2 entnehmbaren Segmentflächen 30. Die Arbeitsbewegung des Stanz- und Drückstempels 1 wird dann noch geringfügig über die Unterseite der unteren Platte 5 fortgesetzt, so daß auch etwas Material von dem oberen Plattenteil 27 in die Quernut 15 fließt. In jedem Fall jedoch bleibt, weie in Fig. 6 zu erkennen, und direkte Verbindung zwischen den Platten 4 und 5 und den Plattenteilen 27 und 28 durch die in die Matritze 23 gedrückten Stege 31 und 32 erhalten.

Sobald der Stanz- und Drückstempel 1 dann wieder ausgefahren wird, wird durch das elastische Element 19 und den damit betätigten Quetschstempel 11 das Werkstück 4, 5 ausgeworfen.

## Patentansprüche

1. Verfahren zum Verbinden aufeinanderliegender dünner Platten (4, 5) (insbesondere Bleche) oder Plattenabschnitte (4, 5) durch Stanznocken, bei dem übereinanderliegende Plattenstücke (27, 28) entlang eines Teils ihrer Umrißlinien durch Stanzen getrennt und aus der Plattenebene herausgedrückt werden und bei dem danach mittels einer Gegendruckfläche (16, 22) das den Platten (4, 5) nähere Plattenstücke (27) durch Quetschen die Platten (4, 5) hintegreifend an den geschnittenen Seiten verbreitert wird, wobei das den Platten (4, 5) abgewandte Plattenstück (28) in seiner radialen Verformung begrenzt wird, dadurch gekennzeichnet, daß die an einem Quetschstempel (11) ausgebildete Gegendruckfläche (16) mindestens eine Vertiefung (15) mit Schneidkanten (13) für den Stanz- und Drückarbeitsgang ausweist und aufgrund einer elastischen Stützkraft (19) zunächst stehen bleibt, um danach bei dem höhere Preßkräfte erfordernden Quetschvorgang so weit nachzugeben, daß das fließende Material des den Platten (4, 5) näheren Plattenstücks (27) die ihm zugeordnete Platte (5) hintergreift, wobei die Vertiefung (15) in der Gegendruckfläche (16) die Begrenzung der radialen Verformung des abgewandten Plattenstückes (28) bewirkt.

2. Verfahren nach Anspruch 1, dadurch gekennzeichnet, daß die elastische Stützkraft (19) größer ist als die Stanz- und Drückkraft, aber kleiner ist als die Quetschkraft.

3. Vorrichtung zum Verbinden aufeinanderliegender dünner Platten (4, 5) oder Plattenabschnitte (4, 5) durch Stanznocken mit einem an einer Presse angeordneten Gesenk (2), mit einem in einer im Gesenk (2) vorgesehenen Öffnung (10) vorhandenen Quetschstempel (11 ), wobei Gesenk (2) und Quetschstempel (11) in Arbeitsrichtung relativ zueinander verschiebbar sind, und mit einem von der Presse hin und her angetriebenen Stanz- und Druckstempel (1), dadurch gekennzeichnet, daß der Quetschstempel (11) in der dem Stanz- und Druckstempel (1) zugewandten Stirnseite (14) eine Vertiefung (15) mit Schneidkanten (13) aufweist, daß er (11) beim Stanz- und Drückarbeitshub des Stanz- und Drückstempels (1) gegen ein elastisches Element (19) verschiebbar ist und daß er beim Quetscharbeitshub des Stanz-und Drückstempels (1) an einem Anschlag (20) anliegt.

4. Vorrichtung nach Anspruch 3, dadurch gekennzeichnet, daß im Quetschstempel (11) als Vertiefung eine Quernut (15) dient und daß das Gesenk (2) eine Matritze (23) zum Drücken mit Schneidkanten (26) zum Stanzen aufweist.

5. Vorrichtung nach Anspruch 4, dadurch gekennzeichnet, daß beim Verschieben des Quetschstempels (11) in der Öffnung (10) des Gesenks (2) ein entsprechender Abschnitt der Wand der Öffnung (10) freigelegt wird, so daß das gequetschte Material bis an diese Wand gleiten kann.

6. Vorrichtung nach einem der Ansprüche 3-5, dadurch gekennzeichnet, daß als elastisches Element (19) eine Feder dient.

7. Vorrichtung nach einem der Ansprüche 3-6, dadurch gekennzeichnet, daß als elastisches Element (19) hydraulische Mittel dienen.

8. Vorrichtung nach einem der Ansprüche 3-7, dadurch gekennzeichnet, daß die Kraft des elastischen Elements (19) durch eine Hydrauliksäule übertragen wird.

## Revendications

1. Procédé d'assemblage de plaques minces posées l'une sur l'autre (notamment de tôles) (4, 5) ou de sections de plaques (4, 5) par cames découpées dont le principe est le suivant: Les parties de plaques (27, 28) posées l'une sur l'autre sont découpées le long d'une partie de leur contour et repoussées hors du plan de la plaque; grâce à une surface de contre-pression (16,22), la partie (27) la plus proche des plaques (4, 5) est élargie par écrasement sur les côtés découpés, passant ainsi derrière les plaques (4, 5), tandis que la déformation radiale de la partie (28) éloignée des plaques (4, 5) est limitée; avec pour particularité que la surface de contre-pression (16) se trouvant sur un poinçon d'écrasement (11) présente au moins un renfoncement (15) avec arêtes coupants (13) pour l'opération de découpage et de repoussage et reste tout d'abord immobile grâce à une force d'appui élastique (19), pour céder ensuite durant l'opération d'écrasement qui exige des forces de compression plus élevées de façon à ce que le matériau de la partie (27) la plus proche des plaques (4, 5), en fluant, passe derrière la plaque (5) correspondante, le renfoncement (15) ménagé dans la surface de contre-pression (16) limitant la déformation radiale de la partie (28) éloignée des plaques.

2. Procédé suivant spécification 1, avec pour particularité que la force d'appui élastique (19) est supérieure à la force de découpage et de repoussage, mais inférieure à la force d'écrasement.

3. Dispositif d'assemblage de plaques minces (4,5) ou de sections de plaques (4, 5) posées l'une sur l'autre par cames découpées avec un moule (2) placé sur une presse, avec un poinçon d'écrasement (11) placé dans une ouverture (10) ménagée dans le moule (2), la matrice (2) et le poinçon d'écrasement (11) pouvant effectuer des mouvements relatifs l'un par rapport à l'autre dans le sens de travail, et avec un poinçon de découpage et de repoussage (1) entraîné par le presse; avec pour particularité que le poinçon d'écrasement (11) présente un renfoncement (15) avec arêtes coupantes (13) sur la face frontale (14) dirigée vers le poinçon de découpage et de repoussage, qu'il se déplace contre la résistance d'un élément élastique (19) durant la course de découpage et de repoussage du poinçon de découpage et de repoussage (1) et qu'il est appliqué contre une butée (20) pendant la course d'écrasement du poinçon de découpage et de repoussage (1).

4. Dispositif suivant spécification 3, avec pour particularité qu'une rainure transversale (15) sert de renfoncement dans le poinçon d'écrasement (11) et que le moule (2) possède une matrice de repoussage (23) avec arêtes coupantes (26) pour le découpage.

5. Dispositif suivant spécification 4, avec pour particularite qu'une section de la paroi du trou (10) est libérée par le déplacement du poinçon d'écrasement (11) dans le trou (10) du moule (2), de sorte que le matériau écrasé peut glisser jusque contre cette paroi.

6. Dispositif suivant une des spécifications 3-5, avec pour particularité qu'un ressort sert d'élément élastique (19).

7. Dispositif suivant une des spécifications 3-6, avec pour particularité que des systèmes hydrauliques servent d'éléments élastiques (19).

8. Dispositif suivant une des spécifications 3-7, avec pour particularité que la force de l'élément élastique (19) est transmise par une colonne hydraulique.

## Claims

1. Process for joining thin sheets (4, 5) (particularly metal sheets) or sheet sections (4, 5), arranged on top of each other, by means of stamped studs, where the sheet sections lying upon each other (27, 28) are severed by stamping along part of their contours and pressed out of the plane of the sheet and where, by means of a counter-pressure surface (16, 22), sheet section (27) which is nearer sheets (4, 5) is widened at the cut sides by compressing sheets (4, 5), the radial deformation of sheet section (28) which faces away from sheets (4, 5) being limited, characterized by the fact that the counter-pressure surface (16), formed on a compression punch (11) has at least one recess (15) with cutting edges (13) for the stamping and pressing operation and, owing to an elastic supporting force (19), initially remains stationary, then yielding under the higher compressive forces required for the compression operation to such an extent that the flowing material of sheet section (27), which is nearer to sheets (4, 5), reaches behind sheet (5) associated with it, recess (15) in counter-pressure surface (16) limiting the radial deformation of sheet section (28), which faces away.

2. Process as per Claim 1, characterized by the fact that elastic supporting force (19) is greater than the stamping and pressing force, but smaller than the compression force.

3. Fixing for joining thin sheets (4, 5) or sheet sections (4, 5), arranged on top of each other, by means of stamped studs, using a die (2) arranged on a press, with a compression punch (11) in aperture (10) provided in die (2), die (2) and compression punch (11) moving relative to each other in working direction, and with a stamping and pressing punch (1) driven to and fro by the press, characterized by the fact that compression punch (11) has a recess (15) with cutting edges (13) on end face (14), facing stamping and pressing punch (1), that it (11) can be moved against an elastic element (19) during the stamping and pressing stroke of stamping and pressing punch (1) and that it rests against a stop (20) during the compression stroke of stamping and pressing punch (1).

4. Fixture as per Claim 3, characterized by the fact that a transverse slot (15) serves as recess in compression punch (11) and that die (2) possesses a die (23) for pressing, with cutting edges (26) for stamping.

5. Fixture as per Claim 4, characterized by the fact that when compression punch (11) moves in aperture (10) of die (2), a corresponding section of the wall of aperture (10) is exposed, so that the compressed material can flow as far as this wall.

6. Fixture as per one of Claims 3 to 5, characterized by the fact that a spring is used as elastic element (19).

7. Fixture as per one of Claims 3 to 6, characterized by the fact that hydraulic means are used as elastic element (19).

8. Fixture as per one of Claims 3 to 7, characterized by the fact that the force of elastic element (19) is transmitted via a hydraulic column.
